# EUROPÄISCHE PATENTSCHRIFT

(11) **EP 0 088 756 B1**
(45) Veröffentlichungstag und Bekanntmachung des Hinweises auf die Patenterteilung: **02.04.1986**
(21) Anmeldenummer: 82900106.4
(22) Anmeldetag: 23.12.1981
(51) Int. Cl.: F01K 3/00

(54) **VERFAHREN UND ANLAGE ZUR VERRINGERUNG DER AN- UND ABFAHRVERLUSTE, ZUR ERHÖHUNG DER NUTZBAREN LEISTUNG UND ZUR VERBESSERUNG DER REGELFÄHIGKEIT EINES WÄRMEKRAFTWERKES**
METHOD AND INSTALLATION FOR DECREASING THE LOSSES WHEN STARTING AND SHUTTING OFF A THERMAL STATION, AND TO INCREASE THE POWER AVAILABLE AND TO IMPROVE THE CONTROL CAPACITY IN A THERMAL STATION
PROCEDE ET INSTALLATION POUR DIMINUER LES PERTES AU DEMARRAGE ET A LA MISE A L'ARRET, POUR AUGMENTER LA PUISSANCE DISPONIBLE ET POUR AMELIORER LA FACILITE DE REGLAGE D'UNE CENTRALE THERMIQUE

(30) Priorität: 19.09.1981 DE 3137371
(43) Veröffentlichungstag der Anmeldung: 21.09.1983
(73) Patentinhaber: Saarbergwerke Aktiengesellschaft, 66104 Saarbrücken (DE)
(72) Erfinder: SPLIETHOFF, Heinz, D-6605 Friedrichsthal (DE)
(86) Internationale Anmeldenummer: EP8100204
(87) Internationale Veröffentlichungsnummer: WO8301090

## Beschreibung

Die Erfindung betrifft eine Anlage zur Verringerung der An- und Abfahrverluste, zur Erhöhung der nutzbaren Leistung und zur Verbesserung der Regelfähigkeit eines Wärmekraftwerkes unter Verwendung eines oder mehrerer Druckwärmespeicher, die eingangsseitig mit Dampfleitungen zum Einleiten von An- und Abfahrdampf bzw. während des Betriebes anfallendem Überschussdampf verbunden sind.

Bei konventionell betriebenen Wärmekraftwerken müssen während der An- und Abfahrperioden grosse Dampfmengen unter Umgehung der Turbinengruppe über den Kondensator gefahren werden. Über das Kondensatorkühlwasser und den Kühlturm werden dabei enorme Wärmemengen ungenutzt in die Atmosphäre abgegeben.

Insbesondere bei grossen Kraftwerkseinheiten betragen die An- und Abfahrzeiten abhängig vom Anlagenzustand bis zu 1 h und mehr. Zudem müssen viele konventionelle Kraftwerkseinheiten regelmässig an den Wochenenden und nachts abgeschaltet werden, so dass die während dieser An-und Abfahrperioden ungenutzt abgegebene Wärmemenge einen bedeutenden Anteil der insgesamt umgesetzten Wärmeenergie ausmacht.

Als unbefriedigend wird auch empfunden, dass ein Kraftwerksblock nicht an seiner Leistungsgrenze, insbesondere der zulässigen Feuerwärmeleistung, geregelt betrieben werden kann, da für einen Leistungsregelbetrieb eine gewisse Leistungsregelreserve zum Ausgleich von Leistungsschwankungen vorgehalten werden muss.

Der Ausgleich von Regelabweichungen der elektrischen Leistung eines konventionellen Kraftwerksblockes vom Leistungssollwert kann nur mit dem Zeitverhalten der Dampferzeugung und der begrenzten Speicherfähigkeit des Dampferzeugers erfolgen, der die Regelfähigkeit des Kraftwerksblockes massgeblich bestimmt.

Zum Ausgleichen von Lastschwankungen ist es bereits bekannt, zusätzlich zum Speisewasserbehälter einen weiteren Kondensatspeicher vor der Kesselspeisepumpe vorzusehen, wobei der Druck dieser Speicher unter dem Druck des Speisewasserbehälters liegt. Die Kapazität dieser Speicher ist jedoch gering. Die Einleitung von Dampf ist nicht möglich.

In der GB-A Nr. 709888 ist eine Anlage beschrieben, bei der zusätzlich zum Speisewasserbehälter ein zweiter, geschlossener Speisewasserbehälter vorgesehen ist, dessen zunächst kalte Kondensatfüllung ausschliesslich während der Anfahrperiode durch Einleiten von Anfahrdampf unter ständigem Umwälzen des Kondensats auf Betriebstemperatur aufgeheizt wird. Nach dem Anfahren des Kraftwerkes wird die nunmehr heisse Kondensatfüllung des Behälters in den Speisewasserbehälter entladen und wieder durch kaltes Kondensat ersetzt.

Bei dieser Anlage kann zwar ein geringer Teil des Anfahrdampfes zur Aufheizung von zusätzlichem Kondensat genutzt werden. Ein Laden und Entladen während des Lastbetriebes und somit eine Verbesserung der Regelfähigkeit ist jedoch nicht möglich.

Aus der DE-B Nr. 1128437 ist eine Anlage mit einem Druckwärmespeicher zur Speicherung von im Kraftwerk kurzfristig anfallender Überschusswärme bekannt. Der Ladestrom zum Speicher wird entweder hinter den Hochdruckvorwärmern des Wasserdampfkreislaufes des Kraftwerkes, d. h. hinter der Druckstufung durch die Kesselspeisepumpe abgezweigt oder aber gemäss einer weiteren Schaltungsmöglichkeit über getrennte Hochdruckvorwärmer geführt, wobei eine zusätzliche Hochdruckpumpe erforderlich ist. In jedem Falle erfolgt die Speicherung auf höchstem Druck- und Temperaturniveau.

Die Rückführung des Entladestromes erfolgt in dem Speisewasserbehälter, an eine Stelle also mit wesentlich niedrigerem Druckniveau. Das erfordert eine sehr aufwendige, in der DE-B Nr. 1128437 dreistufige Entspannung. Diese weist einen schlechten thermodynamischen Wirkungsgrad auf.

Das Speichermedium wird zunächst auf Druck gebracht und gespeichert, beim Entladen zunächst wieder entspannt und muss dann erneut auf Druck gebracht werden. Daraus ergibt sich - neben dem schlechten thermodynamischen Wirkungsgrad - für die Hochdruckpumpe eine höhere erforderliche Leistung bei grösserer Druckflussmenge. Die aus den Mitteldruckentnahmen entnommene Überschusswärme wird zunächst in den Hochdruckvorwärmern vom Entnahmedampf auf das Kondensat übertragen, dieses fliesst zuerst in den Speisewasserbehälter und von dort erst wieder durch die Hochdruckvorwärmer, wo es gegen weiteren Entnahmedampf wieder aufgeheizt wird, in den Speicher. Dies bedeutet eine weitere Erhöhung des Förderstromes für die Hochdruckpumpe sowie Verluste durch den zweifachen Wärmetausch.

Die Einleitung unmittelbar von Dampf zum Laden des Speichers ist bei der Anlage der DE-B Nr. 1128437 nicht vorgesehen.

Aufgabe der vorliegenden Erfindung ist es, eine Anlage bereitzustellen, die diese Nachteilevermeidet und die es in einfacher Weise ermöglicht, die An- und Abfahrverluste eines Wärmekraftwerkes zu verringern und gleichzeitig während des Betriebes die nutzbare Leistung zu erhöhen sowie die Regelfähigkeit des Wärmekraftwerkes zu verbessern.

Diese Aufgabe wird bei einer Anlage der eingangs genannten Art erfindungsgemäss dadurch gelöst, dass die Druckwärmespeicher wasserseitig hinter einem letzten Mitteldruck-Niederdruckvorwärmer über eine Ladeleitung mit einer zum Speisewasserbehälter führenden Kondensatleitung und über eine Entladeleitung und eine Pumpe mit der Kondensatleitung bzw. dem Speisewasserbehälter verbunden sind.

Durch den Anschluss der wasserseitigen Ladeleitung hinter dem letzten Mitteldruck-Niederdruckvorwärmer, also vor der Druckstufung, ist das Druckniveau des Wärmespeichers in weiten Grenzen frei wählbar und braucht nur unwesentlich über dem Druckniveau des Speisewasserbehälters zu liegen.

Hochdruckpumpe und Hochdruckvorwärmer werden durch den Speicherbetrieb nicht unmittelbar berührt. Entnahmedampf sowie An- und Abfahrdampf werden unmittelbar, d. h. Wärme und Wärmeträger, in den Speicher eingeleitet, ohne zwischengeschalteten Wärmetausch.

Das Entladen des Speichers mit heissem Kondensat erfolgt in Fliessrichtung des Wasserdampfkreislaufes gesehen nach vorne und insbesondere ohne wesentliche Entspannung und die damit verbundenen thermodynamischen Verluste.

Die Druckwärmespeicher werden während der An- und Abfahrvorgänge mit Anfahrdampf bzw. Abfahrdampf des Kraftwerkes aufgeladen. Während Hochlastperioden oder Perioden erhöhter Leistungsanforderung geben sie ihre Ladeenergie in den Wasserdampfkreislauf des Kraftwerkes zurück.

Durch Änderung des Be- und Entladestromes der Druckwärmespeicher können Regelabweichungen der elektrischen Leistung, zumindestteilweise, ausgeglichen werden. Dadurch kann auch die notwendigerweise vorzuhaltende Leistungsreserve eines Kraftwerksblockes um das Regelvermögen der Druckwärmespeicher verringert und die Blocknennleistung entsprechend erhöht werden.

Vorteilhafterweise ist zwischen Druckwärmespeicher und Speisewasserbehälter ein Entspannungsgefäss geschaltet, in dem, sofern der Wärmespeicher mit gegenüber dem Speisewasserbehälter erhöhtem Druck betrieben wird, das Speichermedium auf den Druck des Speisewasserbehälters entspannt und gleiche thermodynämische Zustände von Entladestrom und Speisewasserbehälterinhalt eingestellt werden.

Wird der Entladestrom mit der Enthalpie des Speicherinhaltes unmittelbar in den Speisewasserbehälter bzw. in die zu diesem führende Kondensatleitung eingeleitet, dann sind wegen der unterschiedlichen thermodynamischen Zustände von Entladestrom und Speisewasserbehälterinhalt der Entladestrom und somit die Verbesserung der Regelfähigkeit des Kraftwerkes begrenzt.

Weitere Erläuterungen zu der Erfindung sind dem in der Figur schematisch dargestellten Ausführungsbeispiel zu entnehmen. Im in der Figur beispielhaft dargestellten Kraftwerksblock durchströmt der Dampf nacheinander eine Hochdruckturbine 31, einen Zwischenüberhitzer 34, eine Mitteldruckturbine 32 sowie eine doppelflutige Niederdruckturbine 33. Das in einem Kondensator 1 anfallende Kondensat wird über Kondensatpumpen 2 und Niederdruck-Mitteldruckvorwärmer 4a bis 4n in einen Speisewasserbehälter 6 geleitet und gelangt von dort über eine Speisewasserpumpe 7 wieder in den Dampferzeuger. Mit 3 ist ein Nebenschluss-Kondensatspeicher bezeichnet. Ein Druckwärmespeicher 21 ist wasserseitig über Leitungen 23, 26 und eine Pumpe 22 im Nebenschluss mit dem Kondensatsystem verbunden. Im gezeichneten Beispiel mündet eine Druckleitung nach der Entladepumpe 22 zwischen dem letzten Mitteldruck-Niederdruckvorwärmer 4n und vor dem Speisewasserbehälter 6 in eine Kondensatleitung 30. Die Druckleitung kann jedoch auch unmittelbar in den Speisewasserbehälter 6 führen.

Dampfseitig ist der Druckwärmespeicher 21 einmal über eine Leitung 27 mit dem Mitteldruck- bzw. Zwischenüberhitzernetz des Kraftwerksblokkes und/oder mit anderen, wirtschaftlich geeigneten Dampfnetzen und Dampfsystemen mit höherem Dampfdruck, als er im Druckwärmespeicher 21 herrscht, z. B. mit einer Entnahme 28, die auch den Speisewasserbehälter 6 mit Dampf versorgt, verbunden. Zum Aufladen des Druckwärmespeichers 21 während einer An- oder Abfahrt wird Dampf aus dem Mitteldruck-Zwischenüberhitzernetz über die Leitung 27, ggf. unter Zwischenschaltung einer Reduzierstation, in den mit kaltem Kondensat vorgefüllten Druckwärmespeicher 21 eingeleitet und die Kondensatfüllung erhitzt.

Im Leistungsbereich wird in Schwach- oder Teillastperioden der Druckwärmespeicher 21 über die Niederdruck-Mitteldruckvorwärmer 4a bis 4n mit heissem Kondensat geladen und der Heisskondensatstrom aus der gleichen Entnahme 28, die auch den Speisewasserbehälter 6 mit Dampf versorgt, in einer in der Figur nicht gezeichneten Mischvorwärm- und Entgasungsstufe unmittelbar vor dem Druckwärmespeicher 21 weiter aufgewärmt.

Zur Entladung wird heisses Kondensat aus dem Druckwärmespeicher 21 über die Leitung 26, das Entspannungsgefäss 24 und die Entladepumpe 22 dem in der Leitung 30 zum Speisewasserbehälter 6 fliessenden Kondensat zugemischt.

Wird der Druckwärmespeicher 21 zeitweise mit erhöhtem Druck gegenüber dem Speisewasserbehälter 6 betrieben, so kann der heisse Speicherentladestrom in dem Entspannungsgefäss 24 auf den Druck im Speisewasserbehälter 6 entspannt und in die Kondensatleitung 30 eingeleitet werden.

Der Entspannungsdampfstrom wird über eine Leitung 35 unmittelbar in den Speisewasserbehälter 6 bzw. in eine zum Speisewasserbehälter 6 führende Dampfleitung 25 geführt.

Damit werden gleiche thermodynamische Zustände von Entladestrom und Speisewasserbehälterinhalt erreicht.

In einer vereinfachten Schaltung können das Entspannungsgefäss 24 und die Leitung 35 entfallen, und der Entladestrom kann mit der Enthalpie des Druckwärmespeicherinhaltes direkt in die Kondensatleitung 30 geführt werden. Damit ist allerdings eine Begrenzung des Entladestromes im unteren Lastbereich verbunden, da der Druck im Druckwärmespeicher 21 grösser ist als im Speisewasserbehälter 6. In dieser vereinfachten wärmetechnischen Schaltung wird daher eine Regelsicherheitsschaltung notwendig, die eine Ausdampfung in der Kondensatleitung 30 und am Speisewasserbehältereintritt verhindert.

Durch den Einsatz der Be- und Entladeströme des Druckwärmespeichers 21 als Stellströme in einer Leistungsregelung können während des Leistungsbetriebes des Kraftwerkes auftretende Regelabweichungen der elektrischen Leistung vom Leistungssollwert im gebotenen Leistungsregelbereich einfach und schnell ausgeregelt werden.

## Patentansprüche

1. AnlagezurVerringerungderAn-undAbfahrverluste, zur Erhöhung der nutzbaren Leistung und zur Verbesserung der Regelfähigkeit eines Wärmekraftwerkes unter Verwendung eines oder mehrerer Druckwärmespeicher, die eingangsseitig mit Dampfleitungen zum Einleiten von An- und Abfahrdampf bzw. während des Betriebes anfallendem Überschussdampf verbunden sind, dadurch gekennzeichnet, dass die Druckwärmespeicher (21 ) wasserseitig hinter einem letzten Mitteldruck-Niederdruckvorwärmer (4n) über eine Ladeleitung (23) mit einer zum Speisewasserbehälter (6) führenden Kondensatleitung (30) und über eine Entladeleitung (26) und eine Pumpe (22) mit der Kondensatleitung (30) bzw. dem Speisewasserbehälter (6) verbunden ist.

2. Anlage nach Anspruch 1, dadurch gekennzeichnet, dass in die Entladeleitung (26) ein Entspannungsgefäss (24) geschaltet ist und dass das Entspannungsgefässdampfseitig mit dem Dampfraum des Speisewasserbehälters (6) oder einer zum Speisewasserbehälter (6) führenden Dampfanschlussleitung (25) verbunden ist.

## Claims

1. An installation for decreasing the losses when starting and shutting down a thermal power station and for increasing the power available and improving the control capacity of a thermal power station, using one or more pressure heat regenerators, which at the input end are connected to steam pipes for the introduction of starting and shutting- down steam or surplus steam occurring during operation, characterised in that at the water side, following a final intermediate pressure/low-pressure preheater (4n), the pressure heat regenerators (21) are connected to a condensate pipe (30) leading to the feedwater tank (6) through a charging pipe (23) and are connected to the condensate pipe (30), or the feedwater tank (6), through a discharge pipe (26) and a pump (22).

2. An installation as claimed in Claim 1, characterised in that an expansion tank (24) is inserted into the discharge pipe (26) and in that, at the steam side, the expansion tank is connected to the vapour space of the feedwater tank (6), or to a vapour connection pipe (25) which leads to the feedwater tank (6).

## Revendications

1. Installation pour diminuer les pertes au démarrage et à la mise à l'arrêt, pour augmenter la puissance disponible et pour améliorer la facilité de réglage d'une centrale thermique en utilisant un ou plusieurs accumulateurs de chaleur sous pression, dont l'entrée est reliée à des conduites de vapeur pour introduire la vapeur de démarrage et de mise à l'arrêt et la vapeur excédentaire qui est produite pendant le fonctionnement, caractérisée en ce que les accumulateurs de chaleur sous pression (21 ) sont reliés du côté de l'eau, en aval d'un dernier préchauffeur moyenne pression/basse pression (4n), par une conduite de charge (23), par une conduite de condensat (30) reliée au réservoir d'eau d'alimentation (6) et par une conduite de décharge (26) et une pompe (22) à la conduite à condensat (30) ou au réservoir d'eau d'alimentation (6).

2. Installation selon la revendication 1, caractérisée en ce que la conduite de décharge (26) est branchée au réservoir de détente (24) et en ce que le réservoir de détente est relié, côté vapeur, au volume de vapeur du réservoir d'eau d'alimentation (6) ou à une conduite de raccordement de vapeur (25) reliée au réservoir d'eau d'alimentation (6).
